# EUROPÄISCHE PATENTSCHRIFT

(11) **EP 4 658 124 B1**
(45) Veröffentlichungstag und Bekanntmachung des Hinweises auf die Patenterteilung: **15.07.2026**
(21) Anmeldenummer: 24739388.7
(22) Anmeldetag: 12.06.2024
(51) Int. Cl.: A41D 13/11

(54) **MASKE**
MASK
MASQUE

(30) Priorität: 17.07.2023 AT 505682023
(43) Veröffentlichungstag der Anmeldung: 10.12.2025
(73) Patentinhaber: Ehrenreich, Herbert, 1220 Wien (AT)
(72) Erfinder: Ehrenreich, Herbert, 1220 Wien (AT)
(74) Vertreter: Haas, Stephan
(86) Internationale Anmeldenummer: PCT/AT2024/060226
(87) Internationale Veröffentlichungsnummer: WO 2025/015352

(56) Entgegenhaltungen:
- WO-A1-2020/090011
- CN-A- 113 100 514
- DE-A1- 102009 016 758
- KR-A- 20220 119 927
- KR-B1- 102 028 698
- US-A- 1 291 846
- US-A1- 2004 055 078
- US-A1- 2009 211 582
- US-A1- 2013 291 272

## Beschreibung

Die Erfindung betrifft eine Maske zum zumindest teilweisen Abdecken der Nase und der Wangen eines Trägers, umfassend einen streifenförmigen Grundkörper sowie an gegenüberliegenden Enden des streifenförmigen Grundkörpers angeordnete Befestigungselemente zur Befestigung an jeweils einem Ohr des Trägers, wobei ein Bügel vorgesehen ist, der zwei Bereiche des Grundkörpers miteinander verbindet.

Beim Aufenthalt im Freien bei Kälte, insbesondere bei Bewegungen mit viel Zugluft wie Radfahren oder Skifahren, werden diverse Hilfsmittel genutzt, um den Kopf, insbesondere das Gesicht des Trägers abzudecken. Dies soll das Gesicht vor Kälte und (Fahrt-)Wind schützen und warmhalten. Hierzu werden bspw. Hauben oder Schals genutzt. Oftmals bleibt eine Lücke zwischen den Augen und dem Kinn frei. Um auch diesen Bereich, insbesondere die Nase und die Wangen abzudecken und wärmen zu können, sind bspw. Sturmhauben bekannt, die üblicherweise aus einem relativ dünnen Material bestehen und den gesamten Kopf sowie den Hals abdecken, wobei in der Regel eine Aussparung für die Augen vorgesehen ist.

Eine weitere bekannte Möglichkeit, um den Nasen-WangenBereich eines Menschen abzudecken, ist es, einen Schal um den Hals anzuordnen und soweit hochzuziehen, dass Nase und Wangen abgedeckt sind.

Die KR 102028698 B1 offenbart den Oberbegriff des Anspruchs 1. Es offenbart eine Atemschutzmaske zur Befestigung an den Ohren des Trägers. Die Maske weist ein aus einem Metall oder einem Polymerharz gefertigtes Nasenband auf, welches ausgebildet ist, um am Nasenrücken des Trägers angeordnet zu werden.

Die US 2013/291272 A1 beschreibt eine Reihe von Masken zum Schutz verschiedener Bereiche des Gesichtes. Bspw. wird eine Maske gezeigt, die u.a. zwei Schlaufen zur Befestigung an den Ohren des Trägers aufweist und sich über die Wangen sowie die Nase des Trägers erstreckt.

Die DE 102009016758 A1 zeigt eine Maske, die die Nase und die Wangen abdeckt und mithilfe von Schlaufen an den Ohren befestigt werden kann. Die Maske weist weiters ein Stabilisierungselement im Bereich des Nasenrückens auf. Die Schlaufen können flexibel ausgebildet sein, um an die Ohrform des Trägers anpassbar zu sein.

Die CN 113100514 A beschreibt eine Maske, die sich über Mund und Nase (und einen Teil der Wangen) erstreckt und als Schutzmaske dient. Die Maske selbst ist mehrlagig aufgebaut und weist eine äußere Schutzschicht, eine Filterschicht sowie eine innere Schutzschicht auf. Zur Befestigung an den Ohren oder dem Kopf des Trägers sind Schlaufen vorgesehen.

Die US 2009/211582 A1 lehrt eine Schutzmaske zum Abdecken der Nase und des Mundes, bspw. für medizinische Anwendungen. Hierbei wird auch ein Teil der Wangen abgedeckt.

Die KR 20220119927 A offenbart eine Staubschutzmaske, umfassend einen streifenförmigen Grundkörper, mehrere Ösen, die eine Längenverstellung bilden, sowie ein Band zur Befestigung an den Ohren des Trägers.

Nachteilig bei diesen bekannten Möglichkeiten ist allerdings, dass nicht nur der Nasenrücken abgedeckt wird, sondern auch die Nasenlöcher. Dies erschwert die Atmung und ist daher insbesondere bei sportlichen Aktivitäten wie Radfahren oder Skifahren nachteilig. Weiters wird das Abdecken der Nasenlöcher von den meisten Menschen als unangenehm empfunden.

Es ist daher eine Aufgabe der Erfindung, eine Vorrichtung bereitzustellen, die es ermöglicht, lediglich die Wangen und die Nase selbst, insbesondere den Nasenrücken, zumindest teilweise abzudecken und den Tragekomfort zu verbessern.

Erfindungsgemäß ist eine Maske der eingangs genannten Art vorgesehen, wobei der Bügel im getragenen Zustand auf der der Nasenspitze abgewandten Seite der Nasenlöcher des Trägers angeordnet ist, wobei der Bügel und ein Nasenbereich des Grundkörpers eine Bügelöffnung begrenzen, die im getragenen Zustand im Bereich der Nasenlöcher des Trägers angeordnet ist, und das Atmen des Trägers durch die Bügelöffnung erlaubt.

Die erfindungsgemäß vorgesehene Maske erlaubt es, gezielt nur die Wangen sowie die Nase, insbesondere den Nasenrücken abzudecken. Die Nasenlöcher bleiben hierbei unbedeckt, sodass dem Träger der Maske eine freie Atmung möglich ist. Weitere Kopfbedeckungen, wie bspw. eine Haube oder ein (hochgezogener) Schal können problemlos mit der Maske kombiniert werden, um auch andere Bereiche des Kopfes bzw. des Gesichtes zu schützen.

Bevorzugt weist der streifenförmige Grundkörper mehrere Bereiche auf, insbesondere einen Nasenbereich, beidseitig des Nasenbereiches angeordnete Wangenbereiche sowie an die Wangenbereiche jeweils anschließende Endbereiche. Diese Bereiche sind in Längsrichtung des Grundkörpers, also in Richtung der längeren Erstreckung, angeordnet. Der Nasenbereich ist im Wesentlichen in der Mitte des streifenförmigen Grundkörpers angeordnet und dient im Gebrauch dem Schutz der Nase, insbesondere des Nasenrückens des Trägers.

Der streifenförmige Grundkörper ist bevorzugt nicht genau rechteckig ausgebildet, sondern gekrümmt, um eine gute Anlage an die Gesichtsform eines Trägers zu ermöglichen. Die Längserstreckung bzw. Längsrichtung ist hierbei entsprechend gekrümmt.

Die beidseitig des Nasenbereiches in Längsrichtung angeordneten Wangenbereiche sind jeweils ausgebildet, um eine Wange (teilweise) abzudecken. Im benutzten Zustand liegen die Wangenbereiche bevorzugt auf den Wangen des Trägers und berühren diese.

Die Endbereiche sind jeweils auf der dem Nasenbereich abgewandten Seite der Wangenbereiche angeordnet und bilden die beiden Enden in Längsrichtung des Grundkörpers. Die Endbereiche weisen die Befestigungselemente zur Befestigung an jeweils einem Ohr des Trägers auf bzw. sind die Endbereiche mit den Befestigungselementen verbunden. Hierzu weist der Grundkörper in den Endbereichen bevorzugt zumindest eine, bevorzugt zwei Öffnungen auf, in denen ein Befestigungselement angeordnet sein kann. Besonders bevorzugt sind eine erste Öffnung und eine zweite Öffnung in dem jeweiligen Randbereich jeweils nahe einer Ecke des Grundkörpers angeordnet. Dies erlaubt ein gutes Anliegen der Maske auf dem Gesicht des Trägers. Um eine gute Anpassbarkeit an verschiedene Träger zur ermöglichen, sind bevorzugt drei Öffnungen vorgesehen, wobei besonders bevorzugt zwei der drei Öffnungen nahe beieinander angeordnet sind. Der Abstand zwischen einer ersten Öffnung und einer zweiten Öffnung ist also geringer, als der Abstand zwischen der ersten Öffnung und der dritten Öffnung sowie geringer als der Abstand zwischen der zweiten Öffnung und der dritten Öffnung. Bevorzugt sind zwei Öffnungen im oberen Drittel oder im unteren Drittel (in Breitenrichtung) angeordnet und eine Öffnung im unteren Drittel bzw. im oberen Drittel (in Breitenrichtung). Die drei Öffnungen sind bevorzugt im Wesentlichen entlang einer gedachten Linie angeordnet, die im bevorzugt Wesentlichen in Breitenrichtung verläuft. Bei dieser Ausführung kann ein Befestigungselement wahlweise in einer der nahe beieinander angeordneten Öffnungen angeordnet werden, je nach Größe des Ohrs des Trägers.

Die Befestigungselemente sind bspw. als Bänder ausgebildet, die jeweils derart mit einem Endbereich verbunden sind, dass die Bänder eine Schlaufe bilden, die am Ohr eines Trägers durch Einhängen befestigt werden kann. Bevorzugt sind die Bänder flexibel ausgebildet, bspw. als Gummiband. Weiters sind die Bänder bspw. einstückig mit dem Grundkörper ausgebildet, sodass keine Verbindung zwischen dem Grundkörper und den Befestigungselementen erforderlich ist. Alternativ sind die Bänder ausgebildet, um in Öffnungen des Grundkörpers angeordnet zu werden. Die Befestigung in den Öffnungen kann bspw. mithilfe eines Knoten in den Bändern erfolgen.

Bevorzugt ist vorgesehen, dass der streifenförmige Grundkörper in zwei Endbereichen eine größere Breite aufweist als in jeweils benachbarten Wangenbereichen. Dies ermöglicht einen besonders angenehmen Tragekomfort, da die Befestigungselemente, insbesondere die Bänder, weiter voneinander entfernt angeordnet werden können, wodurch die Befestigungselemente weniger auf dem Ohr des Trägers aufliegen.

Bevorzugt weisen die Endbereiche jeweils im Randbereich ihre größte Breite auf, um den Tragekomfort besonders gut zu verbessern. Besonders bevorzugt wird die Breite im Endbereich ausgehend vom Randbereich mit der größten Breite in Richtung zum anderen Endbereich kleiner.

Die Länge des Grundkörpers beträgt bevorzugt ca. 20 bis 30 cm und erstreckt sich beim Tragen im Wesentlichen von einem Ohr des Trägers zum anderen Ohr. Die Breite des Grundkörpers beträgt bevorzugt ca. 3 bis 6 cm, wobei die Breite in Längsrichtung besonders bevorzugt variiert.

Weiters ist bevorzugt vorgesehen, dass der streifenförmige Grundkörper im Wesentlichen aus zwei symmetrischen Abschnitten besteht. Die beiden Abschnitte umfassen bspw. jeweils einen Endbereich, einen Wangenbereich sowie einen Teil (im Wesentlichen die Hälfte) des Nasenbereiches und sind bezüglich einer im Wesentlichen parallel zur Breitenrichtung verlaufenden Achse symmetrisch.

Um den Halt der Maske zu verbessern, ist bevorzugt vorgesehen, dass ein Stabilisierungselement im Bereich der Mitte des Grundkörpers in Längsrichtung angeordnet ist. Das Stabilisierungselement ist also im Nasenbereich angeordnet und verläuft bevorzugt im Wesentlichen parallel zur Längsrichtung bzw. im Wesentlichen senkrecht zur Breitenrichtung. Das Stabilisierungselement ist bevorzugt flexibel ausgebildet und kann daher zerstörungsfrei an die Nase bzw. die Gesichtsform des Trägers angepasst werden. Das Stabilisierungselement kann bspw. ein Draht oder ein flexibler Kunststoff sein bzw. einen solchen umfassen. Weiters kann das Stabilisierungselement bspw. einen runden Querschnitt oder einen rechteckigen Querschnitt aufweisen.

Das Stabilisierungselement kann bspw. in eine Tasche des Grundkörpers eingenäht sein, mit dem Grundkörper verklebt sein, oder auf eine andere Art und Weise mit dem Grundkörper verbunden sein. Das Stabilisierungselement weist bevorzugt, in Längsrichtung, eine Länge von 2 bis 6 cm auf.

Das Stabilisierungselement kann bspw. in Form einer Nasenklammer ausgebildet sein. Das Stabilisierungselement ist bevorzugt lösbar mit der Maske, insbesondere dem Grundkörper der Maske, verbunden. Dies ermöglicht ein einfaches Tauschen des Stabilisierungselementes, bspw. wenn dieses nicht mehr funktioniert oder eine andere Größe benötigt wird.

Es können auch zwei oder mehr Stabilisierungselemente vorgesehen sein, die entweder eng beieinander oder voneinander beabstandet angeordnet sind. Bspw. können in eine gemeinsame Tasche des Grundkörpers zwei oder mehr Stabilisierungselemente eingenäht sein. Falls zumindest zwei Stabilisierungselemente vorgesehen sind, kann, in Breitenrichtung, zumindest ein Stabilisierungselement im unteren Drittel des streifenförmigen Grundkörpers angeordnet sein und zumindest ein Stabilisierungselement im oberen Drittel des streifenförmigen Grundkörpers (jeweils in Breitenrichtung). Hierdurch wird die Stabilität der Maske im getragenen Zustand weiter verbessert.

Weiters ist bevorzugt vorgesehen, dass das Stabilisierungselement im Bereich der Mitte des Grundkörpers in Breitenrichtung angeordnet ist. Das Stabilisierungselement ist hierbei also im Wesentlichen in der Mitte zwischen einer Oberkante des streifenförmigen Grundkörpers und einer Unterkante des streifenförmigen Grundkörpers angeordnet. Bevorzugt verläuft das Stabilisierungselement im Wesentlichen parallel zur Oberkante bzw. zur Unterkante des streifenförmigen Grundkörpers. Dies ermöglicht eine besonders gute Stabilisierung der Maske im Bereich der Nase des Trägers.

Um eine Tragbarkeit der Maske durch verschiedene Personen zu ermöglichen, ist bevorzugt vorgesehen, dass zumindest eines der Befestigungselemente verstellbar ausgebildet ist. Diese Ausbildung erlaubt es, die Lage der Maske im Gesicht des Trägers zu verändern bzw. anzupassen, sodass die Maske einen guten und stabilen Sitz im Gesicht hat, der für den Träger angenehm ist. Die Befestigungselemente können bspw. einen Klettverschluss, einen Haken-Öse-Verschluss oder ein mit dem Grundkörper lösbar verbundenes Band umfassen, um die Verstellbarkeit zu erlauben.

Um ein besseres Anliegen an der Nase des Trägers zu ermöglichen, ist bevorzugt vorgesehen, dass im Bereich der Mitte des Grundkörpers in Längsrichtung eine Ausnehmung angeordnet ist. Die Ausnehmung ist also bevorzugt im Nasenbereich ausgebildet und bevorzugt im oberen Bereich des Grundkörpers (in Breitenrichtung) angeordnet. Die Ausnehmung kann bspw. kreissegmentförmig ausgebildet sein.

Weiters ist bevorzugt vorgesehen, dass der Grundkörper zumindest zwei Schichten aufweist. Die Schichten verlaufen bevorzugt jeweils im Wesentlichen über die gesamte Längserstreckung als auch die gesamte Breitenerstreckung des Grundkörpers. Beispielsweise kann eine äußere Schicht wasser- und luftabweisend ausgebildet sein, während eine innere Schicht wärmedämmend ausgebildet ist. Die innere Schicht ist hierbei auf der während der Benutzung der Haut des Trägers zugewandten Seite des Grundkörpers ausgebildet. Die äußere Schicht ist auf der während der Benutzung der Haut des Trägers abgewandten Seite des Grundkörpers angeordnet. Die zumindest zwei Schichten können bspw. miteinander vernäht, verklebt oder anderweitig verbunden sein.

Besonders bevorzugt ist vorgesehen, dass der Grundkörper zumindest drei oder mehr Schichten aufweist. Hierbei ist zwischen der inneren Schicht und der äußeren Schicht zumindest eine weitere Zwischenschicht angeordnet. Die zumindest eine Zwischenschicht kann bspw. eine zusätzliche luftabweisende oder wärmende Schicht sein.

Bevorzugt ist vorgesehen, dass zumindest eine Nasenschicht, bspw. die innere Schicht oder die äußere Schicht, lediglich im Nasenbereich angeordnet ist. Die Nasenschicht kann bspw. ein flexibles Material aufweisen, um im Nasenbereich in die gewünschte, an die jeweilige Nase angepasste Form gebogen werden zu können. Die Nasenschicht ist hierbei in den Wangenbereichen und den Endbereichen nicht ausgebildet.

Bevorzugt ist vorgesehen, dass zumindest eine Wangenschicht, bspw. die innere Schicht oder die äußere Schicht, lediglich in den Wangenbereichen angeordnet ist. Die Wangenschicht kann bspw. ein relativ starres Material aufweisen, um im Bereich der Wangen, in denen eine relativ geringe Verformung zur Anpassung an die Gesichtsform nötig ist, eine bessere Stabilität der Maske zu erzielen.

Bevorzugt ist vorgesehen, dass zumindest eine Endschicht, bspw. die innere Schicht oder die äußere Schicht, lediglich in den Endbereichen angeordnet ist. Die Endschicht kann bspw. ein starres Material aufweisen und/oder bspw. mithilfe von insbesondere starren Verstärkungselementen verstärkt sein, um in den Endbereichen eine relativ starre Struktur zu ermöglichen. Dies ist bspw. dann von Vorteil, wenn die Befestigungselemente als Bänder ausgebildet sind.

Es kann bspw. eine Abschnittsschicht ausgebildet sein, die im Nasenbereich als Nasenschicht ein erstes Material aufweist, in den Wangenbereichen als Wangenschicht ein zweites Material aufweist und/oder in den Endbereichen als Endschicht ein drittes Material aufweist. Die einzelnen Bereiche der Schicht können bspw. miteinander und mit den übrigen Schichten vernäht oder verklebt sein. Die Abschnittsschicht kann die einzige Schicht des Grundkörpers sein. Bspw. kann das erste Material und das zweite Material oder das zweite Material und das dritte Material oder das erste Material und das dritte Material das gleiche Material sein bzw. das gleiche Material umfassen.

Der Grundkörper bzw. eine Schicht des Grundkörpers ist bevorzugt aus einem atmungsaktiven, kälteschützenden und wärmeerhaltenden Material ausgebildet. Der Grundkörper bzw. eine Schicht des Grundkörpers kann bspw. aus einem Vliesstoff, einem Filz, einem Gewebe und/oder (Kunst-)Leder bestehen bzw. ein solches Material umfassen.

Weites ist bevorzugt vorgesehen, dass ein in Längsrichtung im Wesentlichen in der Mitte des Grundkörpers angeordneter Nasenbereich eine größere Breite aufweist als benachbarte Wangenbereiche. Hierbei weist bspw. der Nasenbereich zumindest abschnittsweise eine größere Breite als die Wangenbereiche auf, sodass die Nase, insbesondere der Nasenrücken, durch die Maske besser abgedeckt wird. Die größte Breite des Nasenbereiches ist also größer als zumindest eine Breite der Wangenbereiche.

Erfindungsgemäß ist ein Bügel vorgesehen, der zwei Bereiche des Grundkörpers miteinander verbindet. Bevorzugt weist ein erster Bereich und ein zweiter Bereich des Grundkörpers jeweils einen Verbindungspunkt auf, bei welchem der Bügel mit dem Grundkörper verbunden ist. Der erste Verbindungspunkt und der zweite Verbindungspunkt sind bevorzugt relativ zu einer Achse symmetrisch angeordnet. Ein solcher Bügel verbessert die Stabilität der Maske beim Tragen weiter.

Bevorzugt ist vorgesehen, dass der Bügel im Wesentlichen parallel zur Längsrichtung verläuft. Weiters ist der Bügel bevorzugt derart mit dem Grundkörper verbunden, dass zwischen den Verbindungspunkten der Grundkörper eine Falte aufweist. Der Grundkörper ist also zwischen den Verbindungspunkten nicht flach, sondern weist eine Erhebung auf. Diese Falte bzw. Erhebung bildet eine begrenzte Tasche und dient insbesondere der Aufnahme der Nase des Trägers. Durch den Bügel kann die Größe der Erhebung begrenzt und damit das Anliegen an der Nase des Trägers verbessert werden.

Weiters ist erfindungsgemäß vorgesehen, dass der Bügel und ein Nasenbereich des Grundkörpers eine Bügelöffnung begrenzen. Die Bügelöffnung ist im getragenen Zustand im Bereich der Nasenlöcher des Trägers angeordnet und erlaubt das Atmen des Trägers durch die Bügelöffnung. Hierbei ist der Bügel auf der der Nasenspitze abgewandten Seite der Nasenlöcher angeordnet, um ein komfortables Tragen zu ermöglichen. Die
Bügelöffnung liegt bevorzugt in einer Ebene, die im Wesentlichen senkrecht zum Grundkörper steht.

Um ein unbequemes Drücken des Bügels während der Tragens zu vermeiden, ist bevorzugt vorgesehen, dass der Bügel aus einem textilen Material besteht. Bevorzugt besteht der Bügel aus dem gleichen Material wie der Grundkörper der Maske. Dadurch kann der Bügel aufgrund seiner Flexibilität einfach an die Gesichtsform, insbesondere die Nasenform des Trägers angepasst werden.

Bei einer bevorzugten Ausführung ist vorgesehen, dass der Bügel derart ausgebildet ist, dass der Abstand zwischen den zwei Bereichen des Grundkörpers verändert werden kann. Bspw. kann die Länge des Bügels wahlweise verändert werden kann. Das Verstellen des Abstandes zwischen den zwei Bereichen des Grundkörpers, also insbesondere des Abstandes zwischen den Verbindungspunkten, ermöglicht ein einfaches Anpassen der Maske an die Gesichtsform des Trägers. Hierdurch wird sichergestellt, dass der Bügel so anpassbar ist, dass die Maske gut und angenehm auf der Nase aufliegt. Der Bügel kann bspw. lösbar mit dem Grundkörper, z.B. mithilfe eines Klettverschlusses, verbunden sein, sodass die Veränderung des Abstandes zwischen den zwei Bereichen des Grundkörpers durch ein Verstellen des bzw. der Verbindungspunkte ermöglicht wird. Alternativ oder zusätzlich kann vorgesehen sein, dass die Länge des Bügels selbst variiert werden kann, bspw. indem der Bügel zwei Teilstücke aufweist, die relativ zueinander wahlweise bewegbar angeordnet sind. Die Teilstücke können miteinander bspw. mithilfe eines Haken oder eines Klettverschlusses verbindbar sein.

Die Erfindung wird nachfolgend anhand eines in der Zeichnung schematisch dargestellten Ausführungsbeispiels näher erläutert. In dieser zeigt Fig. 1 eine erfindungsgemäße Maske in einer perspektivischen Ansicht von vorne, Fig. 2 eine erfindungsgemäße Maske in einer Seitenansicht, Fig. 3 eine Vorderansicht einer ersten Ausführungsform einer erfindungsgemäßen Maske, Fig. 4 eine Vorderansicht einer zweiten Ausführungsform einer erfindungsgemäßen Maske und Fig. 5 eine Vorderansicht einer dritten Ausführungsform einer erfindungsgemäßen Maske.

In Fig. 1 ist eine nicht-erfindungsgemäße Maske 1 dargestellt, die schematisch auf dem Gesicht eines Trägers angeordnet ist. Die Maske 1 umfasst einen streifenförmigen Grundkörper 2 sowie Befestigungselemente 3. Hierbei weist der Grundkörper 2 einen Nasenbereich 4, zwei an den Nasenbereich 4 anschließende Wangenbereiche 5 sowie zwei jeweils an einen Wangenbereich 5 anschließende Endbereiche 6 auf. Der Nasenbereich 4, die Wangenbereiche 5 sowie die Endbereiche 6 sind entlang einer Längsrichtung 7 des Grundkörpers 2 angeordnet. Im Wesentlichen senkrecht zur Längsrichtung 7 verläuft eine Breitenrichtung 8. Im Nasenbereich 4, der in Längsrichtung 7 gesehen im Wesentlichen in der Mitte des Grundkörpers 2 angeordnet ist, ist ein Stabilisierungselement 9 angeordnet, das im Wesentlichen parallel zur Längsrichtung 7 sowie im Wesentlichen senkrecht zur Breitenrichtung 8 verläuft. Das Stabilisierungselement 9 befindet sich weiters, in Breitenrichtung 8, im Wesentlichen in der Mitte des Grundkörpers 2, sodass eine besonders gute Stabilisierung des Grundkörpers 2 gelingt. In den Endbereichen 6 sind jeweils zwei Öffnungen 10 angeordnet, in denen die als Bänder ausgebildeten Befestigungselemente 3 fixiert sind.

Die Befestigungselemente 3 sind im dargestellten benutzten Zustand an den Ohren 11 des Trägers befestigt. Durch die Maske 1 werden die Nase 12 sowie die Wangen 13 zumindest teilweise abgedeckt, wobei die Nasenlöcher sowie die Augen 14 frei sind. Der Grundkörper 2 weist zwei miteinander verbundene bzw. einstückig ausgebildete, symmetrische Hälften auf, wobei die Symmetrieachse im Wesentlichen parallel zur Breitenrichtung 8 und durch den Nasenbereich 4 verläuft.

In Fig. 2 ist eine Seitenansicht der Maske 1 gemäß Fig. 1 dargestellt. Es ist ersichtlich, dass die Breite des Grundkörpers 2 im Endbereich 6 größer ist als in den Wangenbereichen 5. Weiters ist zu sehen, dass die Breite im Nasenbereich 4 größer ist als in den Wangenbereichen 5. Dies ermöglicht einen angenehmen und gut abdeckenden Sitz der Maske 1 im Gesicht des Trägers.

In Fig. 3 ist eine Vorderansicht der Maske 1 gemäß Fig. 1 und Fig. 2 dargestellt. Der Verlauf des Grundkörpers 2 im Gesicht ist deutlich zu sehen. Die Befestigungselemente 3 mitsamt den Öffnungen 10 sind nicht dargestellt.

In Fig. 4 ist eine zweite Ausführungsform einer nicht-erfindungsgemäßen Maske 1 dargestellt. Im Unterschied zu Ausbildung gemäß Fig. 3 ist im Nasenbereich 4 eine Ausnehmung 15 angeordnet, die das Anliegen an der Nase 12 verbessert. Die Ausnehmung 15 hat im Wesentlichen die Form eines Kreissegmentes.

In Fig. 5 ist eine erfindungsgemäße Maske 1 dargestellt. Im Unterschied zu Ausbildung gemäß Fig. 3 ist ein Bügel 16 vorgesehen, der mithilfe von zwei Befestigungspunkten 17 mit dem Grundkörper 2 verbunden ist, wodurch eine Falte bzw. Erhebung des Grundkörpers 2 geformt ist. Hierbei wird durch den Bügel 16 und den Nasenbereich 4 des Grundkörpers 2 eine Bügelöffnung gebildet. Die Bügelöffnung wird im getragenen Zustand im Bereich der Nasenlöcher angeordnet, sodass sich der Bügel 16 auf der der Nasenspitze abgewandten Seite der Nasenlöcher befindet. Die Nase des Trägers befindet sich innerhalb der Falte des Grundkörpers 2. Durch diese Anordnung kann die Stabilität der Maske, insbesondere das Anliegen an den Seitenwänden der Nase, weiter verbessert werden.

## Patentansprüche

1. Maske zum zumindest teilweisen Abdecken der Nase (12) und der Wangen (13) eines Trägers, umfassend einen streifenförmigen Grundkörper (2) sowie an gegenüberliegenden Enden des streifenförmigen Grundkörpers (2) angeordnete Befestigungselemente (3) zur Befestigung an jeweils einem Ohr (11) des Trägers, wobei ein Bügel (16) vorgesehen ist, der zwei Bereiche des Grundkörpers (2) miteinander verbindet, **dadurch gekennzeichnet, dass** der Bügel (16) im getragenen Zustand auf der der Nasenspitze abgewandten Seite der Nasenlöcher des Trägers angeordnet ist, wobei der Bügel (16) und ein Nasenbereich des Grundkörpers (2) eine Bügelöffnung begrenzen, die im getragenen Zustand im Bereich der Nasenlöcher des Trägers angeordnet ist, und das Atmen des Trägers durch die Bügelöffnung erlaubt.

2. Maske nach Anspruch 1, **dadurch gekennzeichnet, dass** der streifenförmige Grundkörper (2) in zwei Endbereichen (6) eine größere Breite aufweist als in jeweils benachbarten Wangenbereichen (5).

3. Maske nach Anspruch 1 oder 2, **dadurch gekennzeichnet, dass** der streifenförmige Grundkörper (2) im Wesentlichen symmetrisch zu einer im Wesentlichen parallel zur Breitenrichtung (8) verlaufenden Achse ist.

4. Maske nach Anspruch 1, 2 oder 3, **dadurch gekennzeichnet, dass** ein Stabilisierungselement (9) im Bereich der Mitte des Grundkörpers (2) in Längsrichtung (7) angeordnet ist.

5. Maske nach Anspruch 4, **dadurch gekennzeichnet, dass** das Stabilisierungselement (9) im Bereich der Mitte des Grundkörpers (2) in Breitenrichtung (8) angeordnet ist.

6. Maske nach einem der Ansprüche 1 bis 5, **dadurch gekennzeichnet, dass** zumindest eines der Befestigungselemente (3) verstellbar ausgebildet ist.

7. Maske nach einem der Ansprüche 1 bis 6, **dadurch gekennzeichnet, dass** im Bereich der Mitte des Grundkörpers (2) in Längsrichtung (7) eine Ausnehmung (15) angeordnet ist.

8. Maske nach einem der Ansprüche 1 bis 7, **dadurch gekennzeichnet, dass** der Grundkörper (2) zumindest zwei Schichten aufweist.

9. Maske nach einem der Ansprüche 1 bis 8, **dadurch gekennzeichnet, dass** ein in Längsrichtung (7) im Wesentlichen in der Mitte des Grundkörpers (2) angeordneter Nasenbereich (4) eine größere Breite aufweist als benachbarte Wangenbereiche (5).

10. Maske nach einem der Ansprüche 1 bis 9, **dadurch gekennzeichnet, dass** der Bügel (16) im Wesentlichen parallel zur Längsrichtung (7) verläuft.

11. Maske nach einem der Ansprüche 1 bis 10, **dadurch gekennzeichnet, dass** der Bügel (16) aus einem textilen Material besteht.

12. Maske nach einem der Ansprüche 1 bis 11, **dadurch gekennzeichnet, dass** der Bügel (16) derart ausgebildet ist, dass der Abstand zwischen den zwei Bereichen des Grundkörpers (2) verändert werden kann.

## Claims

1. Mask for at least partly covering the nose (12) and cheeks (13) of a wearer, comprising a strip-shaped base body (2) and fastening elements (3) arranged at opposite ends of the strip-shaped base body (2) for attachment to each ear (11) of the wearer, wherein a clip (16) is provided that connects two sections of the base body (2), **characterized in that**, when worn, the clip (16) is positioned on the side of the wearer's nostrils facing away from the tip of the nose, wherein the clip (16) and a nasal section of the base body (2) define a clip opening, which, when worn, is located in the area of the wearer's nostrils, and allows the wearer to breathe through the clip opening.

2. Mask according to claim 1, **characterized in that** the strip-shaped base body (2) has a greater width in two end sections (6) than in adjacent cheek sections (5).

3. Mask according to claim 1 or 2, **characterized in that** the strip-shaped base body (2) is substantially symmetrical about an axis extending substantially parallel to the width direction (8).

4. Mask according to claim 1, 2, or 3, **characterized in that** a stabilizing element (9) is arranged in the longitudinal direction (7) in the region of the center of the base body (2).

5. Mask according to claim 4, **characterized in that** the stabilizing element (9) is arranged in the width direction (8) in the region of the center of the base body (2).

6. Mask according to any one of claims 1 to 5, **characterized in that** at least one of the fastening elements (3) is adjustable.

7. Mask according to any one of claims 1 to 6, **characterized in that** a recess (15) is arranged in the longitudinal direction (7) in the region of the center of the base body (2).

8. Mask according to any one of claims 1 to 7, **characterized in that** the base body (2) has at least two layers.

9. Mask according to any one of claims 1 to 8, **characterized in that** a nose section (4) arranged in the longitudinal direction (7) substantially in the center of the base body (2) has a greater width than adjacent cheek sections (5).

10. Mask according to any one of claims 1 to 9, **characterized in that** the clip (16) runs substantially parallel to the longitudinal direction (7).

11. Mask according to any one of claims 1 to 10, **characterized in that** the clip (16) is made of a textile material.

12. Mask according to any one of claims 1 to 11, **characterized in that** the clip (16) is designed such that the distance between the two sections of the base body (2) can be changed.

## Revendications

1. Masque, destiné à recouvrir au moins partiellement le nez (12) et les joues (13) d'un porteur, comprenant un corps de base (2) en forme de bande, ainsi que des éléments de fixation (3) placés sur des extrémités opposées du corps de base (2) en forme de bande, destinés à la fixation sur chaque fois une oreille (11) du porteur, une arcade (16) étant prévue, qui assemble l'une avec l'autre deux zones du corps de base (2), **caractérisé en ce qu'**en position portée, l'arcade (16) est placée sur le côté des narines du porteur qui est détourné du bout du nez, l'arcade (16) et une zone nasale du corps de base (2) délimitant une ouverture d'arcade, qui en position portée est placée dans la zone des narines du porteur et permet au porteur de respirer à travers l'ouverture d'arcade.

2. Masque selon la revendication 1, **caractérisé en ce que** dans deux zones d'extrémité (6), le corps de base (2) en forme de bande présente une largeur supérieure à celle dans des zones des joues (5) respectivement voisines.

3. Masque selon la revendication 1 ou 2, **caractérisé en ce que** le corps de base (2) en forme de bande est sensiblement symétrique à un axe s'écoulant sensiblement à la parallèle du sens de la largeur (8).

4. Masque selon la revendication 1, 2 ou 3, **caractérisé en ce qu'**un élément stabilisateur (9) est placé dans la zone du centre du corps de base (2) dans la direction longitudinale (7).

5. Masque selon la revendication 4, **caractérisé en ce que** l'élément stabilisateur (9) est placé dans la zone du centre du corps de base (2) dans le sens de la largeur (8).

6. Masque selon l'une quelconque des revendications 1 à 5, **caractérisé en ce qu'**au moins l'un des éléments de fixation (3) est conçu de manière ajustable.

7. Masque selon l'une quelconque des revendications 1 à 6, **caractérisé en ce que** dans la zone du centre du corps de base (2) dans la direction longitudinale (7) est placé un évidement (15).

8. Masque selon l'une quelconque des revendications 1 à 7, **caractérisé en ce que** le corps de base (2) présente au moins deux couches.

9. Masque selon l'une quelconque des revendications 1 à 8, **caractérisé en ce qu'**une zone nasale (4) placée sensiblement au centre du corps de base (2) dans la direction longitudinale (7) présente une largeur sensiblement supérieure à celle dans des zones des joues (5) voisines.

10. Masque selon l'une quelconque des revendications 1 à 9, **caractérisé en ce que** l'arcade (16) s'écoule sensiblement à la parallèle de la direction longitudinale (7).

11. Masque selon l'une quelconque des revendications 1 à 10, **caractérisé en ce que** l'arcade (16) est constituée en une matière textile.

12. Masque selon l'une quelconque des revendications 1 à 11, **caractérisé en ce que** l'arcade (16) est conçue de telle sorte que l'écart entre les deux zones du corps de base (2) puisse être modifié.
